# FASCICULE DE BREVET EUROPEEN

(11) **EP 1 342 982 B1**
(45) Date de publication et mention de la délivrance du brevet: **03.01.2007**
(21) Numéro de dépôt: 03290559.8
(22) Date de dépôt: 07.03.2003
(51) Int. Cl.: F42C 17/04

(54) **Dispositif électro-pyrotechnique de sécurité pour munition et son procédé de commande**
Sicherheitselektropyrotechnische Vorrichtung und Verfahren zur Steuerung
Safety electropyrotechnical device for ammunition and method of control

(30) Priorité: 08.03.2002 FR 0202960
(43) Date de publication de la demande: 10.09.2003
(73) Titulaire: ALKAN, 94460 Valenton (FR)
(72) Inventeur: Bansard, Joel, 91330 Yerres (FR)
(74) Mandataire: Colas, Jean-Pierre

(56) Documents cités:
- EP-A- 1 271 091
- DE-A- 19 911 826
- DE-C- 10 004 582
- US-A- 4 495 851
- US-A- 4 649 796
- US-B1- 6 202 532

## Description

La présente invention est relative à un procédé de commande d'un dispositif électro-pyrotechnique de sécurité pour munition, destiné à être couplé à un système de tir, ainsi qu'à un initiateur pour un tel dispositif électro-pyrotechnique de sécurité.

Dans le contexte de la présente invention, on entend par dispositif électro-pyrotechnique de sécurité un dispositif formé d'un artifice tel qu'une amorce, un détonateur, un inflammateur ou analogue, et d'une charge utile qui peut être de natures très diverses, comme une composition pyrotechnique d'allumage, d'éjection et/ou de propulsion, un jeu de cartouches de leurrage ou encore une cartouche de dynamite utilisée par exemple dans le domaine du génie civil. Au moment de leur utilisation, ces dispositifs électro-pyrotechniques de sécurité sont couplés à un système de tir pouvant également être de conceptions très diverses.

Dans le cas du leurrage notamment, un tel dispositif électro-pyrotechnique de sécurité peut faire partie d'une munition à cartouches multiples fixée sur la structure d'un aéronef, chacune de ces cartouches étant pourvue d'un artifice. Les cartouches sont tirées successivement sous la commande d'un système de tir qui fournit à la munition les signaux de sélection des cartouches, les signaux de commande nécessaires pour leur tir, et l'énergie électrique nécessaire à leur initiation et au fonctionnement de leur équipement électrique.

Pour assurer la sécurité des personnels et des biens, il est nécessaire de faire en sorte que la mise à feu d'un dispositif électro-pyrotechnique ne puisse avoir lieu que si certaines conditions prédéterminées selon des critères sévères sont réunies. Cela vaut naturellement tant pour les applications militaires, que pour les applications au génie civil.

Le document EP 0 798 535 décrit un système de transmission d'informations entre une arme (c'est à dire un système de tir) et une munition par lequel les conditions de sécurité sont mises en oeuvre dans l'arme à l'aide d'interrupteurs de sécurité qui sont insérés dans un circuit électrique de l'arme assurant l'alimentation de la munition et sur lequel sont transmis de façon bidirectionnelle des signaux de commande et de vérification échangés entre l'électronique de l'arme et celle de la munition. Dans ce cas, la principale fonction de sécurité déterminant la possibilité ou non d'allumer l'artifice est mise en oeuvre dans le système de tir.

Ceci présente l'inconvénient qu'une munition non couplée au système de tir peut être tirée par application de l'énergie nécessaire sans qu'il faille passer par la fonction de sécurité. Ainsi, une entité hostile à laquelle la munition doit être abandonnée, ou dans le cas d'une utilisation civile, des personnes non compétentes ou mal intentionnées, peuvent tirer la munition en envoyant dans l'artifice le courant d'allumage nécessaire.

Par le document DE 100 04 582, on connaît un procédé du type défini dans le préambule de la revendication 1.

Dans ce cas, le système de tir délivre un message représentant une fonction d'autorisation de circulation d'une impulsion d'énergie pour l'allumage de l'artifice, message qui est transmis au dispositif pyrotechnique de sécurité dans lequel il est analysé pour en extraire un signal de commande de la fonction d'autorisation. L'autorisation de circulation est alors délivrée dans le dispositif pyrotechnique de sécurité en réponse à ce signal de commande. Par conséquent, par ce procédé, le fonctionnement de l'artifice ne peut être possible que lorsqu'une autorisation à cet effet est donnée dans le dispositif électro-pyrotechnique de sécurité lui-même. La sécurisation de la fonction est ainsi assurée au plus près du lieu où sera accomplie cette fonction.

L'invention a pour but de proposer un procédé de commande d'un dispositif électro-pyrotechnique dont les conditions de sécurité sont améliorées encore davantage par rapport à celles assurées dans la technique antérieure.

L'invention a donc pour objet un procédé présentant les caractéristiques définies dans la partie caractérisante de la revendication 1.

Grâce à ces caractéristiques, il faut donc l'apparition cumulée de deux signaux de commande pour que l'autorisation de déclenchement de l'artifice puisse être délivrée. Une allumage intempestif ou frauduleux devient ainsi impossible lorsque la munition est séparée du système de tir. , Il en résulte une meilleure sécurité globale de l'ensemble système de tir-munition.

D'autres particularités avantageuses du procédé de l'invention sont définies dans les sous-revendications 2 à 11.

L'invention a également pour objet un dispositif électro-pyrotechnique de sécurité couplé à un système de tir tel que défini dans la revendication 12, des particularités avantageuses de ce dispositif étant précisées dans les revendications 13 et 14.

D'autres caractéristiques et avantages de la présente invention apparaîtront au cours de la description qui va suivre, donnée uniquement à titre d'exemple et faite en se référant aux dessins annexés sur lesquels:
- la figure 1 est un schéma simplifié d'un dispositif électro-pyrotechnique de sécurité selon l'invention;
- la figure 2 montre un exemple d'une forme possible de message pouvant être échangé entre un système de tir et un dispositif électro-pyrotechnique de sécurité selon l'invention connecté à ce système de tir;
- la figure 3 montre un exemple d'une forme possible des mots composant le message de la figure 2;
- la figure 4 montre un message selon la figure 2 dans lequel est incorporé une impulsion de mise à feu du dispositif électro-pyrotechnique de sécurité.

Sur la figure 1, le bloc 1 désigne un système de tir conçu pour former des messages M (figures 2 et 4) et pour adresser ces messages à un dispositif électro-pyrotechnique de sécurité 2 selon l'invention (désigné ci-après par l'abréviation DEP). Ce DEP est incorporé à une munition qui n'a pas été représentée en détail. Le DEP comprend un artifice pyrotechnique 3 destiné à provoquer le fonctionnement de la munition. Le DEP 2 est également capable d'adresser en retour des messages au système de tir 1.

Dans l'exemple représenté, le système de tir 1 est connecté au DEP 2 par l'intermédiaire d'une liaison bifilaire 4 sur laquelle peuvent transiter les messages comprenant l'impulsion d'énergie nécessaire au fonctionnement de l'artifice 3 et l'information qui lui est indispensable pour être commandé. Cette liaison bifilaire 4 est reliée au DEP 2 par seulement deux bornes 5 et 6, aucune autre connexion vers l'extérieur n'étant prévue pour le DEP 2.

Il est à noter que selon des variantes de réalisation, la communication entre le système de tir 1 et le DEP 2 peut être établie par d'autres moyens. Par exemple, l'énergie d'allumage et l'information de commande peuvent être transmises par voie inductive, optique ou analogue, des éléments de couplage appropriés étant alors prévus à cet effet entre le système de tir 1 et le DEP 2.

La voie de communication (en l'occurrence la liaison bifilaire 4 et les bornes 5 et 6) est reliée à un bloc d'émission/réception 7 qui constitue une interface capable d'aiguiller les messages entrants et sortants, respectivement vers les blocs fonctionnels internes du DEP 2 et, le cas échéant, vers le système de tir 1.

Les messages entrants apparaissent sur une ligne 8 qui est reliée à un bloc d'alimentation 9 et à un microcontrôleur 10.

Le bloc d'alimentation 9 est conçu pour engendrer la tension d'alimentation U sur une borne 11. Cette dernière est reliée à des bornes d'alimentation 12 de tous les autres blocs du DEP 2.

Le microcontrôleur 10 est relié également au bloc d'émission/réception 7 par l'intermédiaire d'une ligne 13 sur laquelle transitent les messages devant sortir du DEP 2.

L'artifice pyrotechnique 3 est relié entre les bornes 5 et 6 respectivement par l'intermédiaire d'interrupteurs commandés 14 et 15 formant avec l'artifice 3 un circuit série. Par conséquent, l'initiateur 3 ne peut être allumé que si les deux interrupteurs 14 et 15 sont fermés. Chacun des interrupteurs 14, 15 peut être fermé par un circuit d'actionnement 16, respectivement 17, qui à son tour reçoit des signaux de commande du microcontrôleur 10. Les interrupteurs 14 et 15 sont réalisés de préférence sous la forme de semi-conducteurs commandés comme des transistors ou analogues. Au moins deux interrupteurs et au moins deux signaux de commande peuvent être prévus.

Le microcontrôleur 10 commande également un circuit dit de "stérilisation" 18 ainsi qu'un circuit dit de "destruction" 19. Le circuit de stérilisation 18 est connecté aux circuits d'actionnement 16 et 17 qu'il peut rendre inopérants afin d'empêcher le fonctionnement des interrupteurs 14 et 15.

Le circuit de destruction est connecté non seulement aux circuits d'actionnement 16 et 17, mais également au bloc d'émission/réception 7. Lorsque le microcontrôleur 10 lui envoie un signal de commande, ce circuit de destruction 19 permet de détruire les blocs auxquels il est relié et d'empêcher ainsi toute communication provenant de l'extérieur avec l'électronique du DEP par l'intermédiaire des bornes 5 et 6.

Comme cela est connu en soi notamment par le brevet européen précité, le circuit d'alimentation 9 comprend un condensateur de stockage d'énergie 9a qui lorsqu'il est chargé, permet d'alimenter temporairement les circuits du DEP 2, c'est-à-dire au minimum pendant le temps qu'il faut pour assurer le tir de la munition auquel le DEP est incorporé.

A cet effet, le système de tir 1 est agencé pour engendrer des messages M (figure 2) comprenant de l'information codée dans une suite de mots m₁, m₂, m₃..... eux-mêmes formés d'une suite de bits. Dans l'exemple décrit ici, la topologie d'un message M est de préférence du type UART connu des spécialistes comportant huit bits encadrés d'un bit de début et d'un bit de fin; le débit de l'information peut être choisi à 9600 bauds, par exemple. Dans le cas décrit et comme représenté sur la figure 3, chaque mot m₁, m₂, m₃... du message M est donc composé des bits B_{début}. B₀ à B₇ et B_{fin}.

Au moins le premier mot m₁ de chaque message M envoyé vers le DEP 2 est destiné à la charge du condensateur 9a du circuit d'alimentation 9. De préférence, le contenu de ce mot est celui de l'exemple de la figure 3, car elle permet de transférer un maximum d'énergie au circuit d'alimentation 9 (code "55" en hexadécimal sur la base d'un octet).

Le tableau 1 ci-après énumère, à titre d'exemple, le contenu fonctionnel que peuvent avoir les mots pouvant composer un message M, tel que celui représenté sur la figure 2. Il convient de noter que ces mots peuvent se suivre dans un ordre souhaité par le concepteur pour réaliser une séquence d'événements prédéterminée dans le DEP 2, étant entendu qu'en fonction de la capacité du condensateur 9a du circuit d'alimentation 9, il convient d'intercaler soit entre deux mots fonctionnels consécutifs définissant une fonctionnalité (dits ci-après "mots de fonction"), soit entre plusieurs de ces mots, un mot dit "d'alimentation" dont la composition logique est alors celle représentée sur la figure 3.

La deuxième colonne du tableau 1 désigne le sens de circulation de l'information qui est dirigé du système de tir 1 vers le DEP 2 pour tous les mots, à l'exception du mot 8 qui implique une circulation inverse de l'information.

| **Tableau 1** | | |
|---|---|---|
| ***N° mots*** | ***Sens*** | ***Fonctionnalité*** |
| 1 | 1 → 2 | Alimenter les circuits du DEP |
| 2 | 1 → 2 | Fermer l'interrupteur 14 |
| 3 | 1 → 2 | Fermer l'interrupteur 15 |
| 4 | 1 → 2 | Mettre à feu l'artifice 3 |
| 5 | 1 → 2 | Ouvrir l'interrupteur 14 |
| 6 | 1 → 2 | Ouvrir les interrupteurs 14 et 15 |
| 7 | 1 → 2 | Demander le statut au DEP |
| 8 | 2 → 1 | Renvoyer le statut au système de tir |
| 9 | 1 → 2 | Stériliser le DEP |
| 10 | 1 -> 2 | Détruire l'électronique du DEP |
| 11 | 1 → 2 | Initialisation du DEP |

Comme déjà évoqué ci-dessus, le mot d'alimentation N°1 code pour l'alimentation des circuits du DEP 2. Ce code (figure 3) est de préférence "55" en hexadécimal pour permettre la transmission d'un maximum d'énergie par ce mot. Par exemple, si l'intensité du courant I envoyé par le système de tir 1 vers le DEP 2 est de 0,1 A, il est possible de lui transmettre 50 µJ par mot N°1. Dans ce cas, si les circuits électroniques du DEP 2 consomment un courant total de 10 µA, son autonomie peut être au maximum de 5 secondes avec un condensateur 9a de capacité adaptée. Cependant, on peut admettre une durée d'autonomie plus faible par exemple 0,5 secondes seulement, ce qui permettra de réduire la taille du condensateur 9a. Il est à noter à cet égard que l'on peut envisager de connecter au condensateur 9a une résistance de charge 9b qui absorbe l'énergie accumulée dans le condensateur si, pendant une période prédéterminée (pendant une seconde par exemple), aucune information n'a transitée du système de tir 1 vers le DEP 2. Cette fonction d'absorption d'énergie garantit une sécurité de fonctionnement accrue du DEP, l'électronique étant systématiquement mise en veille totale par absence d'alimentation si le système de tir 1 ne l'active pas.

Les mots de fonction n°2 à n°6 ne nécessitent pas de commentaires particuliers, si ce n'est que lorsqu'ils sont envoyés par le système de tir 1, leur contenu logique est envoyé au microcontrôleur 10 qui l'analyse et prépare la commande adéquate, puis envoie un signal de commande à l'organe ou au circuit correspondant du DEP 2. Par exemple, si le mot n°2 est envoyé, le microcontrôleur 10 active le circuit d'actionnement 16 qui ferme l'interrupteur 14. Un même processus est exécuté pour tous les autres mots, étant entendu que chacun de ces mots est précédé du mot n°1 permettant de charger le condensateur 9a.

On remarquera à propos de l'activation de l'artifice 3 qu'elle nécessite la fermeture cumulée des interrupteurs 14 et 15, cette action ayant pour effet l'autorisation de circulation d'un courant dans cet artifice. On voit donc que cette autorisation dépend d'éléments qui sont situés dans le DEP, c'est à dire d'éléments qui sont situés le plus près possible de l'artifice. Cette caractéristique apporte notamment l'avantage de permettre, lorsque la munition est séparée du système de tir 1, de rendre impossible l'allumage de l'artifice 3, un allumage intempestif ou frauduleux étant rendu impossible sans connaissance du code que doit recevoir le microcontrôleur 10. Comme expliqué plus loin, la sécurité à cet égard peut encore être renforcée si les messages destinés au microcontrôleur 10 subissent un cryptage pour rendre possible l'exécution des fonctions qu'ils contiennent.

Le mot n° 9 contient la commande de stérilisation du DEP 2 par l'intermédiaire du circuit de stérilisation 18. Cette fonctionnalité empêche par la suite la fermeture des interrupteurs 14 et 15, de sorte que l'artifice 3 ne peut plus être allumé. Cependant, le DEP 2 peut encore répondre aux mots n°s 7 et 10 pour autant qu'ils soient envoyés par le système de tir 1.

Le mot n° 10 a pour effet l'activation du circuit de destruction 19. Par cette commande, non seulement les interrupteurs 14 et 15 ne peuvent plus être fermés, mais également le circuit d'émission/réception 7 étant détruit, aucune communication ne peut plus avoir lieu avec l'extérieur. Cette caractéristique peut s'avérer utile, si la munition dotée du DEP selon l'invention doit être abandonnée de force par exemple, une entité hostile ou non autorisée étant alors incapable de tirer la munition.

Le tableau 2 ci-dessus présente à titre d'exemple un codage possible du mot de fonction n° 7 de demande de statut, chaque code correspondant à une demande de statut particulière émise par le système de tir 1 vers le DEP 2. La demande appelle une réponse de la part du DEP sous forme du mot n°8 dont le contenu est représentatif d'un état déterminé du DEP.

Il est à noter que le mot n°8 est codé de façon particulière, puisque émanant du DEP 2, il convient que son envoi vers le système de tir 1 n'impose dans le DEP 2 qu'une très faible consommation d'énergie. Ce mot n°8 est donc codé de préférence sur un bit seulement pouvant prendre la valeur "1" ou "0".

Le code du mot de fonction n° 7 est dé préférence formé d'une partie d'identification sur quatre bits désignant la demande de statut suivie d'une partie également d'une longueur de quatre bits désignant la nature du statut demandé au DEP. Le tableau 2 énumère la signification de cette partie du statut demandé.

| **Tableau 2** | |
|---|---|
| ***Code (hexadécimal)*** | ***Signification*** |
| 0 | Non utilisé |
| 1 | Contrôle de fonctionnement par transmission d'un "1" |
| 2 | Contrôle de fonctionnement par transmission d'un "0" |
| 3 | Etat de l'interrupteur 14 |
| 4 | Etat des interrupteurs 14 et 15 |
| 5 | Etat de la commande de stérilisation 18 |
| 6 | Etat du circuit d'alimentation 9 |
| 7 | Tension U > à une tension prédéterminée? (4 Volts par exemple) |
| 8 | Artifice 3 OK? |
| 9 | Déjà tiré |
| A | Non utilisé |
| B | Identification du DEP 2; Bit 1 |
| C | Identification du DEP 2; Bit 2 |
| D | Identification du DEP 2; Bit 3 |
| E | Identification du DEP 2; Bit 4 |
| F | Identification du DEP2; Bit 5 |

A titre d'exemple, en supposant que le système de tir 1 doive vérifier successivement l'état des interrupteurs 14 et 15 et celui de l'artifice 3, le message adressé par le système de tir 1 au DEP 2 sera le suivant: mot n°1 (tableau 1), mot n°7 (tableau 1) avec code n°4 (tableau 2), message n°8 (le bit "1, si les interrupteurs sont fermés et le bit "0" si les interrupteurs sont ouverts), le mot n°1, le mot n°7, mais avec le code n° 8, le mot n°1, le mot n°8 (avec le bit à "1" ou à "0" selon l'état de l'artifice 3), et enfin le mot de code n°1.

Selon une caractéristique favorisant particulièrement la sécurité de fonctionnement du DEP selon l'invention, au moins certains mots de fonction peuvent être assortis d'au moins un mot crypté dans lequel est contenu le code de commande de la fonctionnalité correspondante.

Comme le mot de fonction N°7, chaque autre mot de fonction du tableau 1 est composé d'un octet dont les quatre bits de plus grand poids identifient la fonctionnalité correspondante. Selon l'invention, les quatre bits de faible poids de ces mots peuvent définir la longueur d'un message de cryptage qui pourra être envoyé dans le message M à la suite du mot de fonction du tableau 1 définissant la fonctionnalité considérée.

Un message crypté peut être préparé dans le système de tir 1 et être envoyé par groupes de huit bits successifs, avec chaque fois l'interposition du mot d'alimentation n°1 pour charger le condensateur 9a. Le cryptage peut être réalisé de façon connue à l'aide d'un algorithme de cryptage à clé publique ou privée. Dans ce cas, le microcontrôleur 10 pourra exécuter un programme de décryptage correspondant chargé dans sa mémoire à l'aide d'un algorithme inverse utilisant la même clé publique ou privée selon le cas. Les quatre bits de faible poids de chaque mot de fonction pourront ainsi définir la longueur du message crypté, c'est-à-dire son nombre de bits ou, plus précisément et de préférence, de quartets (groupe de quatre bits).

Il est à noter que, quand les quatre bits de faible poids du mot de fonction représentent la valeur hexadécimale "0", l'ensemble du code de commande est contenu dans le seul octet de ce mot et il n'y a alors pas de cryptage. Par exemple, si la fonction consiste à fermer l'interrupteur 14 et que cette fonction est considérée comme peu sensible sur le plan de la sécurité, la séquence de mots envoyée par le système de tir 1 au DEP 2 sera la suivante: mot n°1, mot n°2 (avec les quatre bits de faible poids à "0", mot n°1.....

La séquence de mots suivante illustre à titre d' exemple la commande avec cryptage de la fonction de fermeture de l'interrupteur 15, étant supposé que les quatre bits de plus faible poids du mot de fonction ont la valeur "8" (hexadécimal) signifiant que le cryptage est effectué sur huit quartet ou 32 bits: mot n°1, mot n°3 avec le code "8" (en hexadécimal), mot n°1, mot n°3 comportant le premier quartet crypté en plus faible poids, mot n°1, mot n°3 avec le deuxième quartet crypté, mot n°1, mot n°3 avec le troisième quartet crypté, mot n°1, mot N°3 avec le quatrième quartet crypté, mot n°1,.....

Il est à noter que le niveau de sécurité de la transmission des messages entre le système de tir 1 et e DEP 2 sera d'autant plus élevé que le nombre de bits cryptés est grand. Bien entendu, le temps de traitement augmentera également avec un nombre croissant de bits cryptés.

Ainsi, il peut être avantageux de ne crypter sur un nombre de bits important que les commandes sensibles comme par exemple les fonctions de fermeture simultanée des interrupteurs 14 et 15 et de choisir pour les autres fonctions des nombres de bits cryptés moins élevés. L'un des avantages importants de l'invention réside dans le grand choix des degrés de confidentialité dont dispose le concepteur pour concevoir des messages sécurisés.

Le mot de fonction°11 du tableau 1 n'est utilisé que pour initialiser la munition à la fabrication. Il peut notamment être utilisé pour déterminer le nombre de bits à crypter pour chaque mot de fonction utilisé.

La figure 4 illustre une séquence de tir impliquant à titre d'exemple une séquence de quatre mots de fonction, d'une période d'envoi de l'énergie d'allumage pour l'artifice 3 (temps T) au cours de laquelle le courant I monte à un niveau comparativement très élevé par rapport à l'intensité utilisée pour la transmission des messages M, et enfin plusieurs mots supplémentaires envoyés après le tir pour interroger le DEP 2 quand à son statut.

## Revendications

1. Procédé pour commander au moins un dispositif électro-pyrotechnique de sécurité (2) couplé à un système de tir (1), ce dispositif pouvant communiquer avec le système de tir (1) pour y envoyer un courant (I) destiné à véhiculer de l'information (M) de commande d'au moins une fonction de ce dispositif et une impulsion d'énergie pour l'allumage d'un artifice (3) dudit dispositif, procédé qui consiste à n'autoriser le passage de ladite impulsion d'énergie dans ledit artifice (3) que lorsqu'au moins une autorisation de circulation de cette impulsion est délivrée par ledit système de tir (1),
ce procédé consistant:
a) à engendrer dans ledit système de tir (1)ladite information de commande sous la forme d'un message (M) composé d'au moins un mot logique (m₁, m₂, m₃.....) représentatif de ladite fonction d'autorisation de circulation,
b) à transmettre ledit mot logique au dispositif électro-pyrotechnique de sécurité (2),
c) à analyser ledit mot logique dans celui-ci pour en extraire un signal de commande de ladite fonction d'autorisation de circulation et
d) à délivrer l'autorisation de circulation dans ledit dispositif électro-pyrotechnique de sécurité (2) en réponse audit signal de commande,
ce procédé étant **caractérisé en ce que** ladite fonction d'autorisation de circulation est doublée dans ledit dispositif électro-pyrotechnique de sécurité (2), et
**en ce que** qu'il consiste à exécuter les opérations a), b) et c) pour chacune desdites fonctions, et
à ne délivrer l'autorisation de circulation de l'impulsion de courant (I) dans ledit artifice (3) qu'en réponse à l'apparition cumulée des deux signaux de commande produits.

2. Procédé de commande selon la revendication 1, d'un dispositif électro-pyrotechnique de sécurité (2) comprenant des moyens électroniques d'analyse et de commande (10, 16 à 19) et des moyens d'alimentation électriques à accumulation (9) auxquels est envoyé sélectivement le courant (I) pour assurer l'alimentation en énergie desdits moyens électroniques d'analyse et de commande (10, 16 à 19),
ledit procédé étant en outre **caractérisé en ce qu'**il consiste, au moins préalablement à l'exécution desdites opérations a), b) et c),
à engendrer dans ledit système de tir (1) un mot logique d'alimentation, et
à cumuler l'énergie représentée par les bits successifs de ce mot logique d'alimentation dans lesdits moyens d'alimentation à accumulation (9) pour permettre le fonctionnement desdits moyens d'analyse et de commande (10, 16 à 19).

3. Procédé de commande selon la revendication 2, **caractérisé en ce que** le mot logique d'alimentation représente un maximum de transitions possible, tel que le code "55" en hexadécimal, sur la base d'un octet.

4. Procédé de commande selon l'une quelconque des revendications 1 à 3, **caractérisé en ce qu'**il consiste
à engendrer dans ledit système de tir (1) au moins un autre mot logique représentatif d'une autre fonction à accomplir dans le dispositif électro-pyrotechnique de sécurité (2),
à transmettre ledit autre mot logique audit dispositif électro-pyrotechnique de sécurité (2),
à analyser ledit mot logique dans ledit dispositif électro-pyrotechnique de sécurité (2) pour engendrer un signal de commande de ladite autre fonction, et
à exécuter ladite autre fonction en réponse audit signal de commande qui lui correspond.

5. Procédé de commande selon la revendication 4, **caractérisé en ce que** ladite autre fonction est capable de stériliser ladite fonction d'autorisation de circulation de courant.

6. Procédé de commande selon l'une quelconque des revendications 4 et 5, **caractérisé en ce que** ladite autre fonction est capable de commander la destruction d'au moins une partie dudit dispositif électro-pyrotechnique de sécurité (2).

7. Procédé de commande selon l'une quelconque des revendications 1 à 6, **caractérisé en ce qu'**il consiste en outre
à engendrer dans ledit système de tir (1) un mot logique de fonction représentatif d'une demande de statut dudit dispositif électro-pyrotechnique de sécurité (2),
à transmettre ledit mot de fonction audit dispositif électro-pyrotechnique de sécurité,
à engendrer dans ledit dispositif électro-pyrotechnique de sécurité (2) une réponse à ladite demande de statut en fonction d'un état déterminé de ce dispositif électro-pyrotechnique de sécurité, et
à renvoyer ladite réponse audit système de tir (1).

8. Procédé de commande selon la revendication 7, **caractérisé en ce que** ladite réponse à une demande de statut est codée sur un seul bit.

9. Procédé de commande selon l'une quelconque des revendications 1 à 8, **caractérisé en ce qu'**il consiste
à crypter au moins une partie dudit message (M) dans ledit système de tir (1), et
à décrypter ladite partie de message dans ledit dispositif électro-pyrotechnique de sécurité (2) avant d'exécuter ladite fonction définie dans ledit message.

10. Procédé de commande selon la revendication 9, **caractérisé en ce qu'**au moins certains mots logiques de fonction dudit message (M) comprennent un premier groupe de bits codant pour une fonctionnalité prédéterminée dudit dispositif électro-pyrotechnique de sécurité (2) et une deuxième groupe de bits définissant le nombre de bits sur lequel ledit message est crypté et
**en ce que** lesdits bits de cryptage sont codés dans des mots logiques suivant le mot de fonction correspondant.

11. Procédé de commande selon l'une quelconque des revendications 2 à 10, **caractérisé en ce que** dans ledit message chaque mot logique de fonction est précédé et suivi de mots logiques d'alimentation.

12. Dispositif électro-pyrotechnique de sécurité pour munition couplé à un système de tir, comprenant:
un artifice (3) pour l'allumage de ladite munition,
des moyens d'émission/réception (7) pour recevoir dudit système de tir (1) un courant (I) destiné à véhiculer de l'information (M) de commande d'au moins une fonction du dispositif électro-pyrotechnique de sécurité et une impulsion d'énergie pour l'allumage d'un artifice (3) du dispositif électro-pyrotechnique de sécurité,
des moyens d'analyse et de commande (10, 16 à 19) pour analyser les messages reçus et en extraire des signaux de commande,
ce dispositif électro-pyrotechnique de sécurité étant **caractérisé en ce que** ledit artifice (3) est connecté dans un circuit de circulation de courant dans lequel sont insérés au moins deux interrupteurs (14, 15) ne pouvant être fermés qu'en réponse à la production cumulée d'au moins deux signaux prédéterminés de commande d'autorisation de circulation de ladite impulsion d'énergie dans ledit artifice.

13. Dispositif électro-pyrotechnique de sécurité suivant la revendication 12, **caractérisé en ce qu'**il comprend également des moyens (18) pour stériliser ledit interrupteur (14, 15) en réponse à la production d'un autre desdits signaux de commande.

14. Dispositif électro-pyrotechnique de sécurité suivant l'une quelconque des revendications 12 et 13, **caractérisé en ce qu'**il comprend également des moyens (19) pour détruire au moins une partie dudit dispositif électro-pyrotechnique de sécurité (2) en réponse à la production d'un autre desdits signaux de commande.

## Claims

1. Method of controlling at least an electro-pyrotechnic safety device (2) coupled to a firing system (1), said device being able to communicate with the firing system (1) to send it a current (I) intended to convey information (M) for controlling at least one function of said device and an energy pulse for the initiation of an exploder (3) of said device, which method consists in authorising the passage of said energy pulse into said exploder (3) only if an authorisation for circulation of said pulse is delivered by said firing system (1),
said method consisting in:
a) generating said control information in said firing system (1) in the form of a message (M) including a logic word (m₁, m₂, m₃, ...) representative of said circulation authorisation function,
b) transmitting said logic word to the electro-pyrotechnic safety device (2),
c) analyzing said logic word in the latter device to extract therefrom a control signal of said circulation authorisation function, and
d) delivering the authorisation of circulation in said electro-pyrotechnic safety device (2) in response to said control signal,
said method being **characterised in that** said circulation authorisation function is duplicated in said electro-pyrotechnic safety device (2), and
**in that** it consists in executing the operations a), b) and c) for each of said functions, and
in delivering the authorisation for circulation of the current pulse (I) in said exploder (3) only in response to the cumulative appearance of the two control signals produced in this way.

2. Method according to claim 1 of controlling an electro-pyrotechnic safety device (2) comprising analysis and control electronic means (10, 16 to 19) and accumulation type electrical power supply means (9) to which the current (I) is selectively sent to supply power to said analysis and control electronic means (10, 16 to 19),
said method being further **characterised in that**, at least before the execution of said operations a), b) and c), it consists in
generating in said firing system (1) a power supply logic word, and
accumulating the energy represented by the successive bits of said power supply logic word in said accumulation type power supply means (9) to enable the operation of said analysis and control means (10, 16 to 19).

3. Control method according to claim 2, **characterised in that** the power supply logic word represents a maximum of possible transitions, such as the code "55" in hexadecimal, on the basis of one byte.

4. Control method according to any one of claims 1 to 3, **characterised in that** it consists in
generating in said firing system (1) at least another logic word representative of another function to be executed in the electro-pyrotechnic safety device (2),
transmitting said other logic word to said electro-pyrotechnic safety device (2),
analyzing said logic word in said electro-pyrotechnic safety device (2) to generate a control signal of said other function, and
executing said other function in response to said control signal that corresponds to it.

5. Control method according to claim 4, **characterised in that** said other function is capable of sterilising said current circulation authorisation function.

6. Control method according to either claim 4 or claim 5, **characterised in that** said other function is capable of controlling the destruction of at least a portion of said electro-pyrotechnic safety device (2).

7. Control method according to any one of claims 1 to 6, **characterised in that** it further consists in
generating in said firing system (1) a function logic word representative of a request for the status of said electro-pyrotechnic safety device (2),
transmitting said function word to said electro-pyrotechnic safety device,
generating in said electro-pyrotechnic safety device (2) a response to said status request according to a particular state of said electro-pyrotechnic safety device, and
sending said response to said firing system (1).

8. Control method according to claim 7, **characterised in that** said response to a status request is coded on a single bit.

9. Control method according to any one of claims 1 to 8, **characterised in that** it consists in
encrypting at least a portion of said message (M) in said firing system (1), and
decrypting said message portion in said electro-pyrotechnic safety device (2) before executing said function defined in said message.

10. Control method according to claim 9, **characterised in that** at least some function logic words of said message (M) comprise a first group of bits coding for a predetermined function of said electro-pyrotechnic safety device (2) and a second group of bits defining the number of bits on which said message is encrypted, and
**in that** said encryption bits are coded in logic words following the corresponding function word.

11. Control method according to any one of claims 2 to 10, **characterised in that** each function logic word in said message is preceded and followed by power supply logic words.

12. Electro-pyrotechnic safety device for munitions coupled to a firing system, comprising:
an exploder (3) for initiating said munition,
send/receive means (7) for receiving from said firing system (1) a current (I) intended to convey information (M) for controlling at least one function of the electro-pyrotechnic safety device and an energy pulse for initiating an exploder (3) of said electro-pyrotechnic safety device,
analysis and control means (10, 16 to 19) for analyzing the messages received and extracting the control signals from them,
this electro-pyrotechnic safety device being **characterised in that** said exploder (3) is connected into a current circulation circuit into which are inserted at least two switches (14, 15) that can be closed only in response to the cumulative production of at least two predetermined control signals authorising circulation of said energy pulse in said exploder.

13. Electro-pyrotechnic safety device according to claim 12, **characterised in that** it also comprises means (18) for sterilising said switch (14, 15) in response to the production of another of said control signals.

14. Electro-pyrotechnic safety device according to either of claims 12 and 13, **characterised in that** it also comprises means (19) for destroying at least a portion of said electro-pyrotechnic safety device (2) in response to the production of another of said control signals.

## Patentansprüche

1. Verfahren zur Steuerung mindestens einer sicherheitselektropyrotechnischen Vorrichtung (2), die an ein Schießsystem (1) gekoppelt ist, wobei diese Vorrichtung mit dem Schießsystem (1) kommunizieren kann, um einen Strom (I) dorthin zu senden, der dazu bestimmt ist, Informationen (M) zur Steuerung mindestens einer Funktion dieser Vorrichtung und einen Energieimpuls zum Zünden eines Zündmittels (3) der Vorrichtung zu übertragen, wobei das Verfahren darin besteht, den Durchlass des Energieimpulses in das Zündmittel (3) nur dann freizugeben, wenn durch das Schießsystem (1) mindestens eine Flussfreigabe dieses Impulses bereitgestellt wird,
wobei das Verfahren Folgendes umfasst:
a) Erzeugen der Steuerinformation in dem Schießsystem (1) in Form einer Nachricht (M), die aus mindestens einem logischen Wort (m₁, m₂, m₃.........) zusammengesetzt ist, das die Flussfreigabefunktion darstellt,
b) Übermitteln des logischen Worts an die sicherheitselektropyrotechnische Vorrichtung (2),
c) Analysieren des logischen Worts in dieser, um ein Steuersignal der Flussfreigabefunktion daraus auszulesen, und
d) Bereitstellen einer Flussfreigabe in der sicherheitselektropyrotechnischen Vorrichtung (2) in Reaktion auf das Steuersignal,
wobei dieses Verfahren **dadurch gekennzeichnet ist, dass** die Flussfreigabefunktion in der sicherheitselektropyrotechnischen Vorrichtung (2) verdoppelt ist, und
**dadurch**, dass es die Ausführung der Abläufe a), b) und c) für jede der Funktionen umfasst, und
dass die Flussfreigabe des Stromimpulses (I) in das Zündmittel (3) nur in Reaktion auf das summierte Auftreten der zwei erzeugten Steuersignale bereitgestellt wird.

2. Verfahren zur Steuerung einer sicherheitselektropyrotechnischen Vorrichtung (2) nach Anspruch 1, das elektronische Analyse- und Steuerungsmittel (10, 16 bis 19) und Mittel zur Stromversorgung mit Speicherung (9) umfasst, an die der Strom (I) selektiv geliefert wird, um die Versorgung der elektronischen Analyse- und Steuerungsmittel (10, 16 bis 19) mit Energie zu gewährleisten,
wobei das Verfahren ferner **dadurch gekennzeichnet ist, dass** es mindestens darin besteht, dass vor der Ausführung der Abläufe a), b) und c) in dem Schießsystem (1) ein logisches Versorgungswort erzeugt wird, und
darin, dass die Energie, die durch die aufeinanderfolgenden Bits dieses logischen Versorgungsworts in den Mitteln zur Stromversorgung mit Speicherung (9) dargestellt wird, gespeichert wird, um die Funktion der Analyse- und Steuerungsmittel (10, 16 bis 19) zu ermöglichen.

3. Verfahren zur Steuerung nach Anspruch 2, **dadurch gekennzeichnet, dass** das logische Versorgungswort auf der Basis eines Bytes ein Maximum an möglichen Übergängen darstellt, wie den hexadezimalen Code "55".

4. Verfahren zur Steuerung nach einem der Ansprüche 1 bis 3, **dadurch gekennzeichnet, dass** es Folgendes umfasst:
Erzeugen von mindestens einem anderen logischen Wort, das eine andere Funktion darstellt, die in der sicherheitselektropyrotechnischen Vorrichtung (2) auszuführen ist, in dem Schießsystem (1),
Übermitteln des anderen logischen Worts an die sicherheitselektropyrotechnische Vorrichtung (2),
Analysieren des logischen Worts in der sicherheitselektropyrotechnischen Vorrichtung (2), um ein Steuersignal der anderen Funktion zu erzeugen, und
Ausführen der anderen Funktion in Reaktion auf das Steuersignal, das ihr entspricht.

5. Verfahren zur Steuerung nach Anspruch 4, **dadurch gekennzeichnet, dass** die andere Funktion in der Lage ist, die Stromfluss-Freigabefunktion zu neutralisieren.

6. Verfahren zur Steuerung nach einem der Ansprüche 4 und 5, **dadurch gekennzeichnet, dass** die andere Funktion in der Lage ist, die Zerstörung von mindestens einem Teil der sicherheitselektropyrotechnischen Vorrichtung (2) zu steuern.

7. Verfahren zur Steuerung nach einem der Ansprüche 1 bis 6, **dadurch gekennzeichnet, dass** es ferner Folgendes umfasst:
Erzeugen eines logischen Funktionswortes, das eine Statusanfrage der sicherheitselektropyrotechnischen Vorrichtung (2) darstellt, im Schießsystem (1),
Übermitteln des Funktionswortes an die sicherheitselektropyrotechnische Vorrichtung,
Erzeugen einer Antwort auf die Statusanfrage in Abhängigkeit von einem ermittelten Zustand dieser sicherheitselektropyrotechnischen Vorrichtung in der sicherheitselektropyrotechnischen Vorrichtung (2), und
Zurücksenden der Antwort an das Schießsystem (1).

8. Verfahren zur Steuerung nach Anspruch 7, **dadurch gekennzeichnet, dass** die Antwort auf eine Statusanfrage mit einem einzigen Bit codiert ist.

9. Verfahren zur Steuerung nach einem der Ansprüche 1 bis 8, **dadurch gekennzeichnet, dass** es Folgendes umfasst:
Verschlüsseln von mindestens einem Teil der Nachricht (M) in dem Schießsystem (1), und
Entschlüsseln des Teils der Nachricht in der sicherheitselektropyrotechnischen Vorrichtung (2) vor dem Ausführen der Funktion, die in der Nachricht bestimmt ist.

10. Verfahren zur Steuerung nach Anspruch 9, **dadurch gekennzeichnet, dass** mindestens bestimmte logische Funktionswörter der Nachricht (M) eine erste Gruppe von Bits, die eine vorbestimmte Funktionalität der sicherheitselektropyrotechnischen Vorrichtung (2) codiert, und eine zweite Gruppe von Bits umfassen, die die Anzahl von Bits bestimmt, mit der die Nachricht verschlüsselt wird, und
**dadurch**, dass die Verschlüsselungsbits gemäß dem entsprechenden Funktionswort in logischen Wörtern codiert sind.

11. Verfahren zur Steuerung nach einem der Ansprüche 2 bis 10, **dadurch gekennzeichnet, dass** in der Nachricht jedem logischen Funktionswort logische Versorgungswörter vorangehen und nachfolgen.

12. Sicherheitselektropyrotechnische Vorrichtung für Munition, die an ein Schießsystem gekoppelt ist, die Folgendes umfasst:
ein Zündmittel (3) zum Zünden der Munition,
Sende-/Empfangsmittel (7) zum Empfangen eines Stroms (I) vom Schießsystem (1), der dazu bestimmt ist, Steuerinformationen (M) von mindestens einer Funktion der sicherheitselektropyrotechnischen Vorrichtung und einen Energieimpuls zum Zünden eines Zündmittels (3) der sicherheitselektropyrotechnischen Vorrichtung zu übertragen,
Analyse- und Steuermittel (10, 16 bis 19) zum Analysieren der empfangenen Nachrichten und Auslesen der Steuersignale daraus,
wobei diese sicherheitselektropyrotechnische Vorrichtung **dadurch gekennzeichnet ist, dass** das Zündmittel (3) mit einer Stromflussschaltung verbunden ist, in die mindestens zwei Schalter (14, 15) eingebaut sind, die nur in Reaktion auf die summierte Erzeugung von mindestens zwei vorbestimmten Steuersignalen zur Freigabe des Flusses des Energieimpulses in das Zündmittel geschlossen werden können.

13. Sicherheitselektropyrotechnische Vorrichtung nach Anspruch 12, **dadurch gekennzeichnet, dass** sie auch Mittel (18) zum Neutralisieren des Schalters (14, 15) in Reaktion auf die Erzeugung von einem anderen der Steuersignale umfasst.

14. Sicherheitselektropyrotechnische Vorrichtung nach einem der Ansprüche 12 und 13, **dadurch gekennzeichnet, dass** sie auch Mittel (19) zum Zerstören von mindestens einem Teil der sicherheitselektropyrotechnischen Vorrichtung (2) in Reaktion auf die Erzeugung eines anderen der Steuersignale umfasst.
